# FASCICULE DE BREVET EUROPEEN

(11) **EP 0 131 267 B1**
(45) Date de publication et mention de la délivrance du brevet: **07.01.1988**
(21) Numéro de dépôt: 84107868.6
(22) Date de dépôt: 05.07.1984
(51) Int. Cl.: G04B 29/02, G04B 37/18, G04B 37/22, G04B 45/02

(54) **Dispositif portatif comportant un mécanisme apparent**
Tragbare Vorrichtung mit sichtbarem Mechanismus
Portable device with visible mechanism

(30) Priorité: 08.07.1983 CH 3756/83
(43) Date de publication de la demande: 16.01.1985
(73) Titulaire: Eta SA Fabriques d'Ebauches, 2540 Granges (CH)
(72) Inventeur: Laesser, Claude, CH-2300 La Chaux-de-Fonds (CH)
(74) Mandataire: Gresset, Jean

(56) Documents cités:
- CH-A- 28 539
- CH-A- 287 616
- DE-A- 3 036 165
- FR-A- 2 474 710
- US-A- 4 362 397
- US-A- 4 459 032

## Description

La présente invention concerne un dispositif portatif du type comprenant un bâti-support, une source d'énergie, un organe moteur rotatif alimenté par cette source, un train d'engrenages entraîné par ledit organe moteur, une plaque avant transparente et une plaque arrière.

Parmi les dispositifs connus répondant à cette définition, on conanît, par exemple, les montres- bracelets et les montres de poche. Le caractère esthétique de ces pièces est généralement défini par la boîte, le cadran et les aiguilles. Certaines pièces plus originales, connues sous le nom de montres-squelettes, comportent une platine et des ponts ajourés qui permettent une vision partielle de leurs parties mobiles.

Le brevet US 4459032 décrit une montre comportant une boîte en métal et deux plaques transparentes formant le verre et le fond de la montre. L'affichage de l'heure est réalisé au moyen de disques munis d'index et pivotant sur un arbre solidaire de la plaque inférieure. Tous les autres éléments de la montre sont logés dans la boîte même, à la périphérie de la montre.

Une montre comportant deux plaques de verre accolées l'une à l'autre est décrite dans le brevet US 4362397. La plaque extérieure forme le verre de la montre, ainsi que l'une des plaques d'une cellule d'affichage. La plaque inférieure forme l'autre plaque de cette cellule et un bâti-support pour les autres éléments de la montre. Une couche de métal, portée par l'une des plaques dans les zones occupées par ces autres éléments, les masque au porteur.

La présente invention a pour but de fournir un dispositif du genre ci-dessus qui, à la différence des dispositifs connus, non seulement offre une vision très large de ses éléments constitutifs, mais aussi présente des effets esthétiques intéressants.

Ce but est atteint grâce aux caractéristiques particulières que présente le dispositif de la revendication 1 ou la montre mécanique selon la revendication 4.

L'invention sera mieux comprise à la lecture de la description qui va suivre, faite en regard des dessins annexés. Sur ces dessins:
- la fig. 1 est une vue éclatée d'une montre munie d'un bâti-support selon l'invention; et
- la fig. 2 est une vue en plan de la même montre.

La montre représentée aux fig. 1 et 2 comporte un bâti-support formé d'un empilement des plaques rectangulaires désignées par les numéros pairs allant de 10 à 28. Ces plaques sont faites de matière transparente, avantageusement du corindon (saphir, rubis), du spinelle, du quartz, voire du verre ou de la matière plastique.

La plaque supérieure 10 constitue la glace, tandis que la plaque inférieure 28 constitue le fond.

Les plaques 12 à 26 sont découpées intérieurement de manière à constituer, lorsqu'elles sont empilées, des logements pour les pièces constitutives du mouvement de la montre. Celui-ci apparaît de façon détaillée sur la fig. 2, mais n'est représenté que très schématiquement sur la fig.1.

Il comporte essentiellement:
- un ressort 30 (visible seulement à la fig. 2) formant la source d'énergie;
- un barillet 32 contenant le ressort 30 et formant l'organe moteur;
- un train d'engrenages 34 couplé au barillet;
- des aiguilles de minute 36 et d'heure 38 entraînées par le train d'engrenages;
- un échappement 40 et un balancier 42 pour assurer la régulation du mouvement du train d'engrenages;
- une tige 44 sur laquelle est monté un pignon 45 (visible seulement sur la fig. 2);
- un mécanisme de remontoir et de mise à l'heure comportant une tirette 46 actionnable par la tige 44, un renvoi de mise à l'heure 48 monté pivotant sur la tirette, un ressort de tirette 50, une bascule 52 actionnable par la tirette, un renvoi de remontoir 54 (visible seulement sur la fig. 2) monté pivotant sur la bascule 52, un ressort de bascule 56, une couronne 58, entraînée en rotation par le pignon 45 et engrenant avec les renvois 48 et 54, une roue de rochet 60 (visible seulement sur la fig. 1) montée sur l'arbre du barillet 32 et finalement un cliquet 62 et son ressort 64.

La plaque 12 comporte une ouverture circulaire 66 et la plaque 14 une ouverture circulaire 68, de plus petit diamètre, à l'intérieur desquelles se trouvent respectivement l'aiguille de minute 36 et l'aiguille d'heure 38.

Le barillet 32, qui contient le ressort 30, occupe un logement formé par des ouvertures circulaires 70, 72, 74 et 76 respectivement pratiquées dans les plaques 16, 18, 20 et 22. Les extrémités de l'arbre du barillet pivotent dans des trous 78 et 80 des plaques 14 et 24 respectivement.

Le rouage 34 et l'échappement 40 occupent un logement formé par des ouvertures de formes appropriées 82, 84 et 86, pratiquées dans les plaques 18, 20 et 22 respectivement. Ils pivotent dans des trous (non référencés) qui sont percés dans les plaques 16, 18 et 24.

Le balancier 42 se trouve dans un logement défini par des ouvertures circulaires 88, 90, 92 et 94 que comportent les plaques 16, 18, 20 et 22 respectivement. Il pivote dans des trous (non référencés), pratiqués dans les plaques 14 et 24.

Les pièces 46 à 64 constitutives du mécanisme de remontoir et de mise à l'heure prennent place dans un logement que définissent des ouvertures 96 et 98 pratiquées dans les plaques 24 et 26. La tirette 46 et la bascule 52 pivotent dans des trous (non référencés) percés dans la plaque 22, tandis que la couronne 58 et le cliquet 62 pivotent dans des trous (non référencés) de la plaque 24.

Enfin, la tige 44 pivote dans un tube 100, collé dans un logement 102 que comporte la plaque 22.

Les plaques 10 à 28 sont assemblées au moyen de quatre vis 104 et de quatre pied-vis 106, respectivement engagés dans des trous 108, pratiqués dans chacune des plaques, à l'exception de la plaque 22.

Cette dernière, moins longue que les autres, comporte quatre trous 110 qui permettent de la positionner sur la plaque 24 au moyen de quatre pieds 112 solidaires de celle-ci et s'engageant dans les trous 110. Grâce à cette disposition, il est possible d'insérer entre les plaques 20 et 24, aux extrémités de la plaque 22, deux attaches de bracelet 114 et 116 qui comportent des trous 118 pour le passage des pied-vis 106.

La plaque 22 est ici plus épaisse que les autres afin de permettre l'usage d'une tige de mise à l'heure et d'attaches de bracelet suffisamment rigides pour supporter les contraintes normales auxquelles une montre peut être soumise.

Les ouvertures peuvent être découpées dans les plaques par tout moyen approprié. Dans le cas du corindon et du spinelle, le découpage est avantageusement réalisé par faisceau laser ou par ultrasons. Quant au quartz, il se prête plus facilement à un découpage par un procédé photochimique.

Il va de soi que l'invention n'est pas limitée au seul mode de réalisation qui vient d'être décrit. Notamment, le nombre de plaques utilisées peut être augmenté ou réduit. Quant à la forme des ouvertures pratiquées dans les plaques, elle peut soit correspondre assez exactement, comme représenté sur la fig. 1, à la forme des pièces constitutives du mouvement, soit au contraire s'en éloigner de manière à produire, par elle-même, des effets esthétiques particuliers.

Ainsi, l'invention offre la possibilité, non seulement, grâce à l'utilisation de plaques transparentes, de réaliser une montre dont toutes les pièces sont visibles, mais aussi, en jouant sur la couleur des plaques et la forme de leurs ouvertures, de créer des effets esthétiques très particuliers qui confèrent à l'ensemble un aspect proche de celui d'un vitrail.

Il est aussi possible de déposer sur les plaques, ou au moins certaines d'entre elles, un revêtement coloré très mince, de l'ordre de quelques microns, qui contribue à l'esthétique de la montre.

L'utilisation de plaques en corindon permet de réaliser une montre particulièrement remarquable. Ce matériau a une dureté qui lui confère une très grande résistance à l'abrasion. De plus, il est possible de réaliser des plaques dont l'épaisseur peut attendre 0,2 à 0,3 mm, ce qui permet de multiplier le nombre de plaques et augmente donc les possibilités de créer des effets esthétiques.

Il faut enfin noter que, d'une part, l'utilisation de matériaux durs, surtout tels que le corindon et le spinelle, mais aussi le quartz et, d'autre part, la possibilité offerte de limiter au strict minimum les ajourages qui affaiblissent la structure des montres squelettes, permettent de réaliser une montre mince, d'aspect particulièrement original, possédant une excellente rigidité et laissant visible ses parties mobiles.

Le résultat obtenu sur le plan esthétique est tel qu'il se suffit à lui-même et qu'en conséquence, la fonction d'affichage de l'heure peut être supprimée pour ne laisser qu'un ensemble de mobiles intégrés dans une sorte de vitrail.

## Revendications

1. Dispositif portatif comportant, comme éléments constitutifs, un bâti-support, une source d'énergie, un organe moteur rotatif alimenté par cette source, un train d'engrenages entraîné par ledit organe, une plaque avant transparente et une plaque arrière, caractérisé en ce que ledit bâti-support comprend plusieurs plaques transparentes dont certaines sont découpées de manière à former avec les plaques adjacentes des logements pour lesdits éléments, interposées entre lesdites plaques avant et arrière et, formant avec elles un empilement.

2. Dispositif selon la revendication 1, caractérisé en ce que ledit organe moteur et les mobiles dudit train d'engrenages sont montés pivotants dans lesdites plaques.

3. Dispositif selon l'une des revendications 1 et 2, caractérisé en ce que lesdites plaques sont en un matériau choisi parmi le corindon, le spinelle, le quartz et le verre.

4. Montre mécanique comportant une plaque avant et une plaque arrière transparentes, caractérisée en ce que ses éléments constitutifs sont montés à l'intérieur d'un bâti constitué d'un empilement de plaques transparentes interposées entre lesdites plaques avant et arrière dont certaines présentent des découpes qui permettent de loger lesdits éléments.

## Patentansprüche

1. Tragbare Vorrichtung, umfassend als Bestandteile ein Trägergestell, eine Energiequelle, ein durch diese Quelle gespeistes Drehantriebsorgan, ein durch das genannte Organ angetriebenes Rädergetriebe, eine durchsichtige Vorderplatte und eine Rückplatte, dadurch gekennzeichnet, dass das genannte Trägergestell mehrere durchsichtige Platten umfasst, die zwischen der genannten Vorderplatte und der genannten Rückplatte liegen und mit denen einen Stapel bilden, von denen gewisse so zugeschnitten sind, dass sie mit den benachbarten Platten Aufnahmen für die genannten Bestandteile bilden.

2. Vorrichtung gemäss Anspruch 1, dadurch gekennzeichnet, dass das genannte Antriebsorgan und die Bewegungsglieder des genannten Rädergetriebes in den genannten Platten drehbar montiert sind.

3. Vorrichtung gemäss einem der Ansprüche 1 und 2, dadurch gekennzeichnet, dass die genannten Platten aus einem Werkstoff sind, der zwischen Korund, Spinell, Quarz und Glas ausgewählt wird.

4. Mechanische Uhr, umfassend eine durchsichtige Vorderplatte und eine durchsichtige Rückplatte, dadurch gekennzeichnet, dass ihre Bestandteile im Innern eines Gestells montiert sind, das aus einem Stapel durchsichtiger, zwischen der genannten Vorderplatte und der genannten Rückplatte liegender Platten besteht, von denen gewisse so zugeschnitten sind, dass sie die Aufnahme der genannten Bestandteile gestatten.

## Claims

1. A portable arrangement including as component elements a supporting framework, an energy source, a rotary motor unit energized by said source, a gear train driven by said unit, a transparent front plate and a back plate, characterized in that said supporting framework comprises a plurality of transparent plates certain of which are cut out so as to form together with the adjacent plates housings for said elements, interposed between said front and back plates and, forming a stack therewith.

2. An arrangement according to claim 1, characterized in that said motor unit and the wheel- sets of said gear train are pivotally mounted in said plates.

3. An arrangement according to either of claims 1 and 2, characterized in that said plates are formed of a material selected from among corundum, spinel, quartz and glass.

4. A mechanical watch, including a transparent front plate and a transparent back plate, characterized in that its component elements are mounted in the interior of a framework formed from a stack of transparent plates interposed between said front and back plates certain of which exhibit cut-outs enabling the housing of said elements.
